# EUROPÄISCHE PATENTSCHRIFT

(11) **EP 1 535 737 B1**
(45) Veröffentlichungstag und Bekanntmachung des Hinweises auf die Patenterteilung: **20.07.2011**
(21) Anmeldenummer: 04020446.3
(22) Anmeldetag: 27.08.2004
(51) Int. Cl.: B41F 35/00

(54) **Offsetdruckmaschine mit Druckmaschinen-Reinigungseinrichtung**
Offset printing press with cleaning device therefor
Machine d'impression offset avec dispositif de nettoyage pour celle-ci

(30) Priorität: 29.11.2003 DE 10355909
(43) Veröffentlichungstag der Anmeldung: 01.06.2005
(73) Patentinhaber: Baldwin Germany GmbH, 86316 Friedberg (DE)
(72) Erfinder: Köhn, Jürgen, 86391 Stadtbergen (DE); Grinzinger, Bernhard, 86391 Stadtbergen (DE); Manger, Georg, 86551 Aichach (DE)
(74) Vertreter: Trinks, Ole

(56) Entgegenhaltungen:
- US-A- 4 905 593

## Beschreibung

Die Erfindung betrifft eine Offsetdruckmaschine mit einer Druckmaschinen-Reinigungseinrichtung gemäß dem Oberbegriff der unabhängigen Patentansprüche.

Aus der DE 201 13 397 U1 ist eine Offsetdruckmaschine mit einer Druckmaschinen-Reinigungseinrichtung gemäß den Oberbegriffen der unabhängigen Patentansprüche bekannt. Ferner offenbart die EP 1 092 534 A1 einen Versorgungsschrank zur Versorgung einer Feuchtwasser-Offsetdruckmaschine mit Feuchtwasser für einen Plattenzylinder und mit Reinigungswasser zur Reinigung eines rotierenden Druckmaschinenzylinders oder einer rotierenden Druckmaschinenwalze, nachfolgend allgemein Rotationskörper genannt. Das Reinigungswasser kann Frischwasser oder ein dem Feuchtwasser entnommener Anteil dieses Feuchtwassers sein. Der Versorgungsschrank kann unmittelbar an der Druckmaschine oder distanziert von dieser positioniert werden. Die Reinigungsflüssigkeit kann auf den zu reinigenden Rotationskörper oder vorzugsweise auf ein Reinigungselement gesprüht werden. Das Reinigungselement kann ein Waschtuch oder eine Waschbürste oder ähnliches Abstreifelement se in.

Waschbalken mit einem Waschtuch zum Abwischen von Verschmutzungen auf Druckmaschinen-Rotationskörpern sind aus der US 4 344 361 und der WO 01/51285 A1 bekannt. Aus der EP 0 699 525 B1 ist es bekannt, einen Versorgungsschrank, welcher eine Temperiereinrichtung zur Druckmaschinentemperierung enthält, in der Druckmaschine oder unter einem sie umgebenden Laufsteg herausnehmbar zu positionieren. Die EP 0 602 312 A1 zeigt einen Kälteerzeuger, der sowohl Feuchtwasser als auch Temperierflüssigkeit temperiert.

Bei Offsetdruckmaschinen unterscheidet man Naßoffset-Druckmaschinen, auch Feuchtwasser-Offset-Druckmaschinen genannt, und Trockenoffset-Druckmaschinen. Bei Naßoffset-Druckmaschinen wird auf dem Plattenzylinder so genanntes Feuchtwasser aufgetragen zur Bildung von farbabstoßenden Bereichen. Das Feuchtwasser wird von einer Feuchtwasserauftragsvorrichtung auf Feuchtwerkswalzen eines Feuchtwerkes und von diesem auf den Plattenzylinder übertragen. Die Feuchtwasserauftragsvorrichtung kann einen Wasserkasten enthalten, aus welchem das Feuchtwerk Feuchtwasser übernimmt, oder ein Sprührohr mit einer Vielzahl von Düsen aufweisen, durch welche Feuchtwasser auf eine Feuchtwerkswalze gesprüht wird.

Der Betrieb der Druckmaschinen-Reinigungseinrichtung und deren Versorgung mit Reinigungsflüssigkeit wird automatisch durch eine elektronische Steuereinrichtung geregelt oder gesteuert.

Durch die Erfindung soll die Aufgabe gelöst werden, die Anzahl und/oder die Länge der Rohrleitungen zu reduzieren, durch welche der Reinigungseinrichtung Reinigungsflüssigkeit zuführbar ist.

Diese Aufgabe wird gemäß der Erfindung je durch die Merkmale von Anspruch 1 und durch die Merkmale von Anspruch 2 gelöst.

Weitere Merkmale der Erfindung sind in den Unteransprüchen enthalten.

Die Erfindung wird im folgenden mit Bezug auf die Zeichnungen anhand von bevorzugten Ausführungsformen als Beispiele beschrieben. In den Zeichnungen zeigen
- Fig. 1: schematisch eine Seitenansicht von Einzelheiten einer Druckmaschinen-Reinigungseinrichtung einer Offsetdruckmaschine,
- Fig. 2: schematisch eine weitere Ausführungsform eines Details von Fig. 1.

Fig. 1 zeigt eine Druckmaschine 2 mit einem oder mehreren Druckwerken 4, welches je einen Plattenzylinder 6, einen Gummituchzylinder 8, einen Gegendruckzylinder 10, ein Farbwerk 12 mit Farbwerkswalzen zum Auftragen von Druckfarbe auf den Plattenzylinder 6 und ein Feuchtwerk 14 mit Feuchtwerkswalzen zum Auftragen von Feuchtwasser aus einem Feuchtwasserkasten 16 auf den Plattenzylinder 6 enthält. Die Erfindung ist nicht auf diese lediglich als Beispiel dargestellte Ausführungsform einer Naßoffset-Druckmaschine beschränkt. Beispielsweise kann anstelle des Feuchtwasserkastens 16 eine Düsenvorrichtung zum Auftragen von Feuchtwasser auf die Walzen des Feuchtwerkes 14 vorgesehen sein.

Das Feuchtwasser 18 wird in einem Feuchtwasserbehälter 20 konditioniert und über eine Vorlaufleitung 22 dem Feuchtwasserkasten 16 zugeführt. Überschüssiges, vom Feuchtwerk 14 nicht benötigtes Feuchtwasser, wird über eine Rücklaufleitung 24 wieder in den Feuchtwasserbehälter 20 zurückgeleitet. Die Förderung des Feuchtwassers kann durch Schwerkraft oder durch eine oder mehrere Pumpen erfolgen, von welchen eine Pumpe 26 als Beispiel dargestellt ist. Das Feuchtwasser besteht aus Frischwasser und Zusatzstoffen wie beispielsweise Alkohol oder Alkoholersatzstoff oder anderen Zusätzen zur positiven Beeinflussung des Druckprozesses. Ferner wird das Feuchtwasser durch eine Temperiereinrichtung temperiert, welche bei der Bezugszahl 28 schematisch dargestellt ist und beispielsweise einen Kältemittelkreislauf beinhalten kann, welcher durch Komprimieren und Expansion eines Kältemittels Kälte erzeugt.

Ferner ist ein Temperierflüssigkeitsweg mit einem Vorlauf 30 und einem Rücklauf 32 von und zu einer zu temperierenden Druckmaschinenkomponente vorgesehen, welches beispielsweise ein Kühlgebläse 36 zum Blasen von temperierter Luft auf den Plattenzylinder 6 oder auf eine Walze des Farbwerkes 12 sein kann oder eine Walze des Farbwerkes 12 sein kann, durch welche die Temperierflüssigkeit hindurchgeleitet wird, um sie von innen her zu temperieren. Die Temperierflüssigkeit, z. B. Wasser, kann von der gleichen oder von einer anderen Temperiereinrichtung 28 wie das Feuchtwasser temperiert werden.

Die Temperiereinrichtung 28 und der Feuchtwasserbehälter 20 befinden sich vorzugsweise in einem Schrank 36.

Ein Waschbalken 40 wird von einem Waschbalkenträger 42 in der Druckmaschine 2 getragen und enthält ein Waschelement, beispielsweise eine Bürste oder vorzugsweise ein Waschtuch 44, welches zum Reinigen eines Druckmaschinenzylinders oder einer Druckmaschinenwalze an dessen bzw. deren Zylinderfläche anstellbar und abstellbar ist. In Fig. 1 ist dies beispielsweise der Gummituchzylinder 8, welcher in Fig. 1 lediglich aus zeichnerischen Gründen zweimal dargestellt ist, wie dies durch einen Pfeil 46 angedeutet ist. Das Waschtuch ist von einer Saubertuchspindel 48 auf eine Schmutztuchspindel 50 schrittweise über ein Andrückelement 52 transportierbar. Dadurch kann das Andrückelement 52 nacheinander andere Abschnitte des Waschtuches an den zu reinigenden Zylinder bzw. die zu reinigende Walze andrücken.

Das Waschtuch 44 (oder eine Waschbürste oder direkt der zu reinigende Rotationskörper, z. B. der Gummituchzylinder 8) ist mit Reinigungsflüssigkeit befeuchtbar.

Gemäß der Erfindung ist eine Verbindungseinrichtung 54 vorgesehen, durch welche eine Flüssigkeitsabgabevorrichtung 56 des Waschbalkens 40 mit dem Feuchtwasserweg 22, 16, 24 an oder nahe bei der Feuchtwasserauftragsvorrichtung, in diesem Falle dem Feuchtwasserkasten 16, strömungsmäßig verbunden oder verbindbar ist, so daß in der Druckmaschine von dem Feuchtwasserweg Feuchtwasser als Reinigungsflüssigkeit für die Flüssigkeitsabgabevorrichtung 56 des Waschbalkens 4 abzweigbar ist. In Fig. 1 befindet sich die Abzweigung 58 in der Feuchtwasser-Vorlaufleitung 22 unmittelbar neben dem Feuchtwasserkasten 16. Gemäß anderen, nicht gezeigten Ausführungsformen kann die Abzweigung 58 auch am Feuchtwasserkasten 16 oder an der Rücklaufleitung 24 nahe beim Feuchtwasserkasten 16 vorgesehen sein.

Die Verbindungseinrichtung 54 enthält eine Dosiervorrichtung zur dosierten Abgabe der abgezweigten Flüssigkeit. Die Dosiervorrichtung enthält z. B. eine Dosierkammer 60 zur Aufnahme eines bestimmten Volumens der abgezweigten Flüssigkeit und eine Ausstoßvorrichtung zum Ausstoßen des Flüssigkeitsvolumens aus der Dosierkammer. Die Ausstoßvorrichtung kann eine Kolbenanordnung oder gemäß bevorzugter Ausführungsform eine Druckluftzufuhreinrichtung zum Ausstoßen des Flüssigkeitsvolumens mittels Druckluft aufweisen. Die Druckluftzufuhreinrichtung enthält eine Druckluftleitung 62 einer Druckluftquelle 64 und in dieser Druckluftleitung 62 eine Ventilanordnung, beispielsweise eine steuerbares Auf-Zu-Ventil 66 und ein Rückschlagventil 68. Die Dosierkammer 60 ist in der Druckmaschine an der Druckmaschine oder an dem Waschbalkenträger 42 befestigt und kann gemäß anderer Ausführungsform am Waschbalken 40 vorgesehen sein. Gemäß anderen nicht gezeigten Ausführungsformen der Erfindung kann die Flüssigkeit von der Vorlaufleitung 22 abgezweigt und durch deren Flüssigkeitsdruck gefördert werden oder durch ihre eigene Schwerkraft gefördert werden, anstatt durch die genannte Kolbenanordnung oder die genannte Druckluftzufuhrleitung.

Die Dosierkammer 60 ist über eine Ventileinrichtung, vorzugsweise ein steuerbares Auf-Zu-Ventil 70 und ein Rückschlagventil 72 mit der Vorlaufleitung 22 an der genannten Abzweigung 58 mit der Vorlaufleitung 22 strömungsmäßig verbindbar.

Die Feuchtwasserdosierkammer 60 hat durch ihre Anordnung nahe bei dem Feuchtwasserkasten 16 und nahe bei dem Waschbalken 40 nur eine sehr kurze Zufuhrleitung 73 und eine kurze Abfuhrleitung 75 zur Flüssigkeitsabgabevorrichtung 56.

Gemäß einer besonderen Ausführungsform ist zusätzlich eine Waschmittelversorgungseinrichtung 76 vorgesehen, welche eine Dosiervorrichtung zur dosierten Abgabe von Waschmittelflüssigkeit durch eine Flüssigkeitsabgabevorrichtung 78 enthält. Je nach Ausführungsform der Reinigungseinrichtung kann die Waschmittelflüssigkeit auf die zu reinigende Zylinderfläche des Rotationskörpers, z. B. 8, oder vorzugsweise auf das Reinigungselement, z. B. das Waschtuch 44, abgegeben werden.

Die Waschmittelflüssigkeits-Dosiervorrichtung 76 enthält vorzugsweise eine Dosierkammer 80 und eine Ausstoßvorrichtung, z. B. eine Kolbenanordnung oder vorzugsweise eine Druckluftzufuhreinrichtung zum Ausstoßen des dosierten Waschmittelflüssigkeitsvolumens aus der Dosierkammer 80 und auf das betreffende Element, vorzugsweise auf das Waschelement 44. Die Druckluftzufuhreinrichtung enthält beispielsweise ein steuerbares Auf-Zu-Ventil 82 und ein Rückschlagventil 84 in einer Druckluftleitung 86 von der Druckluftquelle 64 in diese Dosierkammer 80.

Die Dosierkammer 80 der Waschmittelflüssigkeit erhält Waschmittelflüssigkeit über eine Ventileinrichtung, beispielsweise ein steuerbares Auf-Zu-Ventil 88 und ein Rückschlagventil 90 aus einem Vorratsbehälter 92. Der Vorratsbehälter 92 ist in der Druckmaschine 2 vorzugsweise höher als die Dosierkammer 80 angeordnet, so daß die Waschmittelflüssigkeit durch Schwerkraft in die Dosierkammer 80 strömen kann, wenn die Ventileinrichtung 88, 90 offen ist. Die Dosierkammer 80 der Waschmittelflüssigkeit ist in der Druckmaschine 2 an der Druckmaschine oder an dem Waschbalkenträger 42 befestigt. Sie könnte auch an dem Waschbalken 40 angeordnet sein. Je näher die Dosierkammer 80 bei dem Waschbalken 40 angeordnet ist, desto kürzer ist ihre Verbindungsleitung 94 zur Flüssigkeitsabgabevorrichtung 78.

Eine elektronische Steuereinrichtung 95 zur Steuerung der steuerbaren Ventil 66, 70, 82, 88 befindet sich vorzugsweise in oder an dem Schrank 36.

In Fig. 1 sind für das als Reinigungsflüssigkeit dienende Feuchtwasser und für das ebenfalls als Reinigungsflüssigkeit dienende Waschmittel voneinander getrennte Flüssigkeitsabgabevorrichtungen 56 und 78 dargestellt. Für beide Flüssigkeiten kann jedoch auch eine gemeinsame Flüssigkeitsabgabevorrichtung vorgesehen werden.

Beispielsweise zeigt Fig. 2 die Möglichkeit, die Abfuhrleitungen 75 und 94 der beiden Dosierkammern 60 und 80 über eine Verbindungsstelle 96 miteinander zu verbinden und die Verbindungsstelle 96 über eine einzige Verbindungsleitung 98 mit einer einzigen Flüssigkeitsabgabevorrichtung 100 strömungsmäßig zu verbinden. Dies ermöglicht es außerdem, Feuchtwasser und Waschmittelflüssigkeit miteinander zu vermischen und die Mischung als Reinigungsflüssigkeit zu verwenden. Zur Vermeidung von Rücklaufströmungen in der betreffenden anderen Abfuhrleitung 94 bzw. 75, sind diese stromaufwärts der Verbindungsstelle 96 vorzugsweise mit einem steuerbaren Auf-Zu-Ventil 102 bzw. 104 und/oder mit einem Rückschlagventil versehen.

Gemäß einer weiteren Ausführungsform der Erfindung ist die Zufuhrleitung 73 für Reinigungsflüssigkeit nicht an den Feuchtwasserweg 22, 16, 24 der Druckmaschine, sondern an den Temperierflüssigkeitsweg 30, 32, 36, 12 der Druckmaschine nahe bei oder an einer zu temperierenden Druckmaschinenkomponente 36, 12 bei einer Abzweigung 58-1 angeschlossen oder anschließbar. Diese Ausführungsform ist in Fig. 1 durch eine abgebrochen gezeichnete Zufuhrleitung 73-1 an der Abzweigung 58-1 als Alternative dargestellt. In diesem Falle ist von der Temperierflüssigkeit ein Teil als Reinigungsflüssigkeit für das Reinigungselement 44 abzweigbar an einer nahe beim Waschbalken 40 gelegenen Stelle. Entnommene Flüssigkeit muß wieder ersetzt werden. Der Temperierflüssigkeitsweg kann ein offenes oder geschlossenes System sein.

Die Reinigungseinrichtungen nach der Erfindung eignen sich zum Reinigen von jeder Art von rotierenden Druckmaschinenzylindern und Druckmaschinenwalzen, insbesondere zum Reinigen des Gummituchzylinders, eines Plattenzylinders, eines Gegendruckzylinder, Farbwerkswalzen und Druckwerkswalzen. Die Erfindung ist besonders vorteilhaft in Kombination mit der Verwendung von Wachtüchern 44, welche mit Waschmittel vorgefeuchtet sind, um dadurch eine bessere Reinigung der Zylinderoberfläche zu erzielen.

## Patentansprüche

1. Offsetdruckmaschine mit Druckmaschinen-Reinigungseinrichtung, wobei die Offsetdruckmaschine einen Feuchtwasserweg (22,16,24) mit einer Feuchtwasserauftragsvorrichtung zum Auftragen von Feuchtwasser (18) auf Feuchtwerkswalzen aufweist, wobei das Feuchtwasser (18) in einem Feuchtwasserbehälter (20) konditioniert und über eine Vorlaufleitung (22) einem Feuchtwasserkasten (16) zugeführt wird und überschüssiges Feuchtwasser über eine Rücklaufleitung (24) wieder in den Feuchtwasserbehälter (20) zurückgeleitet wird, und wobei die Reinigungseinrichtung einen Waschbalken (40) aufweist, welcher zum Tragen eines Waschelements (44) ausgebildet ist und eine Flüssigkeitsabgabevorrichtung (56,78;100) zur Abgabe von Reinigungsflüssigkeit aufweist, so dass die Zylinderfläche eines rotierenden Druckmaschinenzylinders (6,8,10) oder einer rotierenden Druckmaschinenwalze (12,14) mittels des Waschelements (44) feucht reinigbar ist,
**dadurch gekennzeichnet,**
**dass** eine Verbindungseinrichtung (54) vorgesehen ist, durch welche die Flüssigkeitsabgabevorrichtung (56,78;100) in der Druckmaschine (2) mit dem Feuchtwasserweg (22,16,24) an oder nahe bei der Flüssigkeitsabgabevorrichtung strömungsmäßig verbunden ist, so dass in der Druckmaschine (2) von dem Feuchtwasserweg (22,16,24) Feuchtwasser (18) als Reinigungsflüssigkeit für die Flüssigkeitsabgabevorrichtung (56.78;100) des Waschbalkens (40) abzweigbar ist.

2. Offsetdruckmaschine mit Druckmaschinen-Reinigungseinrichtung, wobei die Offsetdruckmaschine einen Temperierflüssigkeitsweg (30,32,36,6,8,10,12,14) für Temperierflüssigkeit zum Temperieren einer Druckmaschinenkomponente (6,8,10,12,14) aufweist, wobei die Reinigungseinrichtung einen Waschbalken (40) aufweist, welcher zum Tragen eines Waschelements (44) ausgebildet ist und eine Flüssigkeitsabgabevorrichtung (56,78; 1 00) zur Abgabe von Reinigungsflüssigkeit aufweist, so dass die Zylinderfläche eines rotierenden Druckmaschinenzylinders (6,8,10) oder einer rotierenden Druckmaschinenwalze (12,14) mittels des Waschelements (44) feucht reinigbar ist
**dadurch gekennzeichnet,**
**dass** der Temperierflüssigkeitsweg mit einem Vorlauf (30) und einem Rücklauf (32) von und zu der zu temperierenden Druckmaschinenkomponente vorgesehen ist, und dass eine Verbindungseinrichtung (54) vorgesehen ist, durch welche die Flüssigkeitsabgabevorrichtung (56,78;100) in der Druckmaschine (2) mit dem Temperierflüssigkeitsweg (30,32,36,6,8,10,12,14) an oder nahe bei der Druckmaschinenkomponente (6,8,10,12,14) strömungsmäßig verbunden ist, so dass in der Druckmaschine (2) von dem Temperierflüssigkeitsweg (30,32,36,6,8,10,12,14) Temperierwasser als Reinigungsflüssigkeit für die Flüssigkeitsabgabevorrichtung (56,78;100) des Waschbalkens (40) abzweigbar ist.

3. Offsetdruckmaschine nach mindestens einem der vorhergehenden Ansprüche,
**dadurch gekennzeichnet,**
**dass** die Verbindungseinrichtung (54) eine Dosiervorrichtung (60,62,66,68,70,72) zur dosierten Abgabe der abgezweigten Flüssigkeit aufweist und dass diese Dosiervorrichtung an mindestens einem der Teile "Druckmaschine (2), Waschbalken (40) oder Waschbalkenträger (42)" befestigbar oder befestigt ist.

4. Offsetdruckmaschine nach Anspruch 3,
**dadurch gekennzeichnet,**
**dass** die Dosiervorrichtung (54) eine Dosierkammer (60) zur Aufnahme eines bestimmten Volumens der abgezweigten Flüssigkeit und eine Ausstoßvorrichtung (62,66,68) zum Ausstoßen dieses Flüssigkeitsvolumens aus der Dosierkammer aufweist, wobei die Dosierkammer (60) an einem der Teile "Druckmaschine (2), Waschbalken (40) oder einem Waschbalkenträger (42)" befestigbar oder befestigt ist.

5. Offsetdruckmaschine nach Anspruch 4,
**dadurch gekennzeichnet,**
**dass** die Ausstoßvorrichtung eine Druckluftzufuhreinrichtung (62,66,68) zum Ausstoßen des dosierten Flüssigkeitsvolumens mittels Druckluft aufweist.

6. Offsetdruckmaschine nach mindestens einem der vorhergehenden Ansprüche,
**dadurch gekennzeichnet,**
**dass** eine Waschmittelflüssigkeits-Versorgungseinrichtung (76) vorgesehen ist, die an mindestens einem der Teile "Druckmaschine (2), Waschbalken (40) oder einem Waschbalkenträger (42)" befestigbar oder befestigt ist und zur Entnahme von Waschmittelflüssigkeit aus einem an oder in der Druckmaschine positionierten Vorratsbehälter (92) ausgebildet ist.

7. Offsetdruckmaschine nach Anspruch 6,
**dadurch gekennzeichnet,**
**dass** die Waschmittelflüssigkeits-Versorgungseinrichtung (76) eine Dosiervorrichtung (80,82,84,88,90) zur dosierten Abgabe der Waschmittelflüssigkeifi aufweist und dass diese Waschmittelflüssigkeits-Dosiervorrichtung (76) an einem der Teile "Druckmaschine (2), Waschbalken (40) oder einem Waschbalkenträger (42)" befestigbar oder befestigt ist.

8. Offsetdruckmaschine nach Anspruch 7,
**dadurch gekennzeichnet,**
**dass** die Waschmittelflüssigkeits-Dosiervorrichtung (76) eine Dosierkammer (80) zur Aufnahme eines bestimmten Volumens der Waschmittelflüssigkeit und eine Ausstoßvorrichtung (82,84) zum Ausstoßen dieses Volumens aus der Dosierkammer aufweist, wobei diese Dosierkammer (80) an einem der Teile "Druckmaschine (2), Waschbalken (40) oder einem Waschbalkenträger (42)" befestigbar oder befestigt ist.

9. Offsetdruckmaschine nach Anspruch 8,
**dadurch gekennzeichnet,**
**dass** die Waschmittelflüssigkeits-Ausstoßvorrichtung eine Druckluftzufuhreinrichtung (82,84) zum Ausstoßen des dosierten Waschflüssigkeitsvolumens aus der Dosierkammer (80) aufweist.

10. Offsetdruckmaschine nach mindestens einem der Ansprüche 7 bis 9,
**dadurch gekennzeichnet,**
**dass** der Vorratsbehälter (92) höher als die Waschmittelflüssigkeits-Dosiervorrichtung (76) positionierbar oder positioniert ist, so dass die Waschmittelflüssigkeit durch Schwerkraft vom Vorratsbehälter in die Waschmittelflüssigkeits-Dosiervorrichtung fließen kann.

11. Offsetdruckmaschine nach mindestens einem der vorhergehenden Ansprüche
**dadurch gekennzeichnet,**
**dass** das Waschelement (44) ein Waschtuch ist, vorzugsweise ein mit Waschmittel vorgefeuchtetes Waschtuch.

## Claims

1. Offset printing press having a printing-press cleaning device, the offset printing press having a dampening-solution path (22, 16, 24) with a dampening-solution application apparatus for applying dampening solution (18) to dampening-unit rolls, the dampening solution (18) being conditioned in a dampening-solution container (20) and being fed via a forward feed line (22) to a dampening-solution fountain (16), and excess dampening solution being guided back into the dampening-solution container (20) again via a return line (24), and the cleaning device having a washing bar (40) which is configured for carrying a washing element (44) and has a liquid dispensing apparatus (56, 78; 100) for dispensing cleaning liquid, with the result that the cylinder face of a rotating printing-press cylinder (6, 8, 10) or of a rotating printing-press roll (12, 14) can be wet-cleaned by means of the washing element (44), **characterized in that** a connecting device (54) is provided, by way of which the liquid dispensing apparatus (56, 78; 100) is connected in terms of flow in the printing press (2) to the dampening-solution path (22, 16, 24) at or near the liquid dispensing apparatus, with the result that dampening solution (18) can be branched off from the dampening-solution path (22, 16, 24) in the printing press (2) as cleaning liquid for the liquid dispensing apparatus (56, 78; 100) of the washing bar (40).

2. Offset printing press having a printing-press cleaning device, the offset printing press having a temperature-control liquid path (30, 32, 36, 6, 8, 10, 12, 14) for temperature-control liquid for controlling the temperature of a printing-press component (6, 8, 10, 12, 14), the cleaning device having a washing bar (40) which is configured for carrying a washing element (44) and has a liquid dispensing apparatus (56, 78; 100) for dispensing cleaning liquid, with the result that the cylinder face of a rotating printing-press cylinder (6, 8, 10) or of a rotating printing-press roll (12, 14) can be wet-cleaned by means of the washing element (44), **characterized in that** the temperature-control liquid path is provided with a forward feed line (30) and a return line (32) from and to the printing-press component to be temperature-controlled, and **in that** a connecting device (54) is provided, by way of which the liquid dispensing apparatus (56, 78; 100) is connected in flow terms in the printing press (2) to the temperature-control liquid path (30, 32, 36, 6, 8, 10, 12, 14) at or near the printing-press component (6, 8, 10, 12, 14), with the result that temperature-control water can be branched off from the temperature-control liquid path (30, 32, 36, 6, 8, 10, 12, 14) in the printing press (2) as cleaning liquid for the liquid dispensing apparatus (56, 78; 100) of the washing bar (40).

3. Offset printing press according to at least one of the preceding claims, **characterized in that** the connecting device (54) has a metering apparatus (60, 62, 66, 68, 70, 72) for the metered dispensing of the branched-off liquid, and **in that** the said metering apparatus can be fastened or is fastened to at least one of the parts "printing press (2), washing bar (40) or washing-bar carrier (42)".

4. Offset printing press according to Claim 3, **characterized in that** the metering apparatus (54) has a metering chamber (60) for receiving a defined volume of the branched-off liquid and an ejection apparatus (62, 66, 68) for ejecting the said liquid volume from the metering chamber, the metering chamber (60) being fastened or being capable of being fastened to one of the parts "printing press (2), washing bar (40) or a washing-bar carrier (42)".

5. Offset printing press according to Claim 4, **characterized in that** the ejecting apparatus has a compressed-air feeding device (62, 66, 68) for ejecting the metered liquid volume by means of compressed air.

6. Offset printing press according to at least one of the preceding claims, **characterized in that** a washing-agent liquid supply device (76) is provided which can be fastened or is fastened to at least one of the parts "printing press (2), washing bar (40) or a washing-bar carrier (42)" and is configured for removing washing-agent liquid from a supply container (92) which is positioned at or in the printing press.

7. Offset printing press according to Claim 6, **characterized in that** the washing-agent liquid supply device (76) has a metering apparatus (80, 82, 84, 88, 90) for the metered dispensing of the washing-agent liquid, and **in that** the said washing-agent liquid metering apparatus (76) can be fastened or is fastened to one of the parts "printing press (2), washing bar (40) or a washing-bar carrier (42)".

8. Offset printing press according to Claim 7, **characterized in that** the washing-agent liquid metering apparatus (76) has a metering chamber (80) for receiving a defined volume of the washing-agent liquid and an ejection apparatus (82, 84) for ejecting the said volume from the metering chamber, the said metering chamber (80) being fastened or being capable of being fastened to one of the parts "printing press (2), washing bar (40) or a washing-bar carrier (42)".

9. Offset printing press according to Claim 8, **characterized in that** the washing-agent liquid ejection apparatus has a compressed-air feeding device (82, 84) for ejecting the metered washing-liquid volume from the metering chamber (80).

10. Offset printing press according to at least one of Claims 7 to 9, **characterized in that** the supply container (92) can be positioned or is positioned to be higher than the washing-agent liquid metering apparatus (76), with the result that the washing-agent liquid can flow by way of gravity from the supply container into the washing-agent liquid metering apparatus.

11. Offset printing press according to at least one of the preceding claims, **characterized in that** the washing element (44) is a washing cloth, preferably a washing cloth which is pre-dampened with washing agent.

## Revendications

1. Machine d'impression offset avec un dispositif de nettoyage de machine d'impression, la machine d'impression offset présentant une voie pour l'eau de mouillage (22, 16, 24) avec un dispositif d'application d'eau de mouillage pour appliquer de l'eau de mouillage (18) sur des rouleaux d'un dispositif de mouillage, l'eau de mouillage (18) étant traitée dans un récipient d'eau de mouillage (20) et étant acheminée par le biais d'une conduite d'amenée (22) à une caisse d'eau de mouillage (16) et l'eau de mouillage en excès étant ramenée par le biais d'une conduite de retour (24) dans le récipient d'eau de mouillage (20), et le dispositif de nettoyage présentant une poutre de lavage (40) qui est réalisée de manière à porter un élément de lavage (44) et qui présente un dispositif de distribution de liquide (56, 78 ; 100) pour distribuer du liquide de nettoyage, de sorte que la surface cylindrique d'un cylindre de machine d'impression rotatif (6, 8, 10) ou d'un rouleau de machine d'impression rotatif (12, 14) puisse être nettoyée par mouillage au moyen de l'élément de lavage (44),
**caractérisée en ce**
**qu'**il est prévu un dispositif de raccordement (54), par lequel le dispositif de distribution de liquide (56, 78 ; 100) dans la machine d'impression (2) est raccordé fluidiquement à la voie pour l'eau de mouillage (22, 16, 24) au niveau du dispositif de distribution de liquide ou à proximité de celui-ci, de sorte que de l'eau de mouillage (18) dans la machine d'impression (2) puisse être prélevée de la voie pour l'eau de mouillage (22, 16, 24) sous forme de liquide de nettoyage pour le dispositif de distribution de liquide (56, 78 ; 100) de la poutre de lavage (40).

2. Machine d'impression offset avec un dispositif de nettoyage de machine d'impression, dans laquelle la machine d'impression offset présente une voie pour le liquide de mise en température (30, 32, 36, 6, 8, 10, 12, 14) pour du liquide de mise en température pour la mise en température d'un composant de la machine d'impression (6, 8, 10, 12, 14), le dispositif de nettoyage présentant une poutre de lavage (40) qui est réalisée pour porter un élément de lavage (44) et un dispositif de distribution de liquide (56, 78 ; 100) pour distribuer du liquide de nettoyage, de sorte que la surface cylindrique d'un cylindre de machine d'impression rotatif (6, 8, 10) ou d'un rouleau de machine d'impression rotatif (12, 14) puisse être nettoyée par mouillage au moyen de l'élément de lavage (44),
**caractérisée en ce que**
la voie pour le liquide de mise en température est pourvue d'une amenée (30) et d'un retour (32) allant au et partant du composant de la machine d'impression à mettre en température, et **en ce qu'**un dispositif de raccordement (54) est prévu, par le biais duquel le dispositif de distribution de liquide (56, 78 ; 100) est raccordé fluidiquement dans la machine d'impression (2) à la voie pour le liquide de mise en température (30, 32, 36, 6, 8, 10, 12, 14) au ou à proximité du composant de la machine d'impression (6, 8, 10, 12, 14), de sorte que de l'eau de mise en température servant de liquide de nettoyage pour le dispositif de distribution de liquide (56, 78 ; 100) de la poutre de lavage (40) puisse être prélevée dans la machine d'impression (2) de la voie pour le liquide de mise en température (30, 32, 36, 6, 8, 10, 12, 14).

3. Machine d'impression offset selon au moins l'une quelconque des revendications précédentes,
**caractérisée en ce que**
le dispositif de raccordement (54) présente un dispositif de dosage (60, 62, 66, 68, 70, 72) pour la distribution dosée du liquide prélevé et **en ce que** ce dispositif de dosage peut être fixé ou est fixé à au moins l'une des parties "machine d'impression (2), poutre de lavage (40) ou support de poutre de lavage (42)".

4. Machine d'impression offset selon la revendication 3,
**caractérisée en ce que**
le dispositif de dosage (54) présente une chambre de dosage (60) pour recevoir un volume déterminé du liquide prélevé et un dispositif d'éjection (62, 66, 68) pour éjecter ce volume de liquide hors de la chambre de dosage, la chambre de dosage (60) pouvant être fixée ou étant fixée à l'une des parties "machine d'impression (2), poutre de lavage (40) ou à un support de poutre de lavage (42)".

5. Machine d'impression offset selon la revendication 4,
**caractérisée en ce que**
le dispositif d'éjection présente un dispositif d'alimentation en air comprimé (62, 66, 68) pour éjecter le volume de liquide dosé au moyen d'air comprimé.

6. Machine d'impression offset selon au moins l'une quelconque des revendications précédentes,
**caractérisée en ce**
**qu'**il est prévu un dispositif d'alimentation en agent de lavage liquide (76), qui peut être fixé ou qui est fixé à au moins l'une des parties "machine d'impression (2), poutre de lavage (40) ou à un support de poutre de lavage ( 42 )", et qui est réalisé pour prélever de l'agent de lavage liquide d'un récipient de stockage (92) positionné sur ou dans la machine d'impression.

7. Machine d'impression offset selon la revendication 6,
**caractérisée en ce que**
le dispositif d'alimentation en agent de lavage liquide (76) présente un dispositif de dosage (80, 82, 84, 88, 90) pour la distribution dosée de l'agent de lavage liquide, et **en ce que** ce dispositif de dosage en agent de lavage liquide (76) peut être fixé ou est fixé à l'une des parties "machine d'impression (2), poutre de lavage (40) ou à un support de poutre de lavage (42)".

8. Machine d'impression offset selon la revendication 7,
**caractérisée en ce que**
le dispositif de dosage en agent de lavage liquide (76) présente une chambre de dosage (80) pour recevoir un volume déterminé de l'agent de lavage liquide et un dispositif d'éjection (82, 84) pour éjecter ce volume hors de la chambre de dosage, cette chambre de dosage (80) pouvant être fixée ou étant fixée à l'une des parties "machine d'impression (2), poutre de lavage (40) ou à un support de poutre de lavage (42)".

9. Machine d'impression offset selon la revendication 8,
**caractérisée en ce que**
le dispositif d'éjection de l'agent de lavage liquide présente un dispositif d'alimentation en air comprimé (82, 84) pour éjecter le volume de liquide de lavage dosé hors de la chambre de dosage (80).

10. Machine d'impression offset selon au moins l'une quelconque des revendications 7 à 9,
**caractérisée en ce que**
le récipient de stockage (92) peut être positionné ou est positionné plus haut que le dispositif de dosage d'agent de lavage liquide (76), de sorte que l'agent de lavage liquide puisse s'écouler sous l'effet de la pesanteur depuis le récipient de stockage dans le dispositif de dosage d'agent de lavage liquide.

11. Machine d'impression offset selon au moins l'une quelconque des revendications précédentes,
**caractérisée en ce que**
l'élément de lavage (44) est une lavette, de préférence une lavette prémouillée avec un agent de lavage.
